# FASCICULE DE BREVET EUROPEEN

(11) **EP 2 363 762 B1**
(45) Date de publication et mention de la délivrance du brevet: **22.11.2017**
(21) Numéro de dépôt: 10155490.5
(22) Date de dépôt: 04.03.2010
(51) Int. Cl.: G04B 13/02, G04F 7/08, G04B 15/08

(54) **Pièce d'horlogerie comportant un mouvement mécanique à haute fréquence**
Uhr mit einem mechanischen Hochfrequenzuhrwerk
Timepiece including a high-frequency mechanical movement

(43) Date de publication de la demande: 07.09.2011
(73) Titulaire: Montres Breguet SA, 1344 L'Abbaye (CH)
(72) Inventeur: Zaugg, Alain, 1348, Le Brassus (CH); Rochat, Jean-Philippe, 1346, Les Bioux (CH)
(74) Mandataire: Goulette, Ludivine

(56) Documents cités:
- EP-A1- 1 736 838
- EP-A1- 1 983 388
- EP-A1- 2 075 651
- EP-A1- 2 107 434
- EP-A2- 2 230 570
- EP-A2- 2 251 746
- WO-A2-2004/029733
- DE-U- 7 009 540
- GENOLET G ET AL: "Nouvelles fonctionnalites pour pieces horlogeres donnees par la technologie LiG(A)", TECHNICAL REPORT SSC, XX, XX, no. 46, 1 September 2004 (2004-09-01), pages 19-22, XP003028694,
- , 31 January 2008 (2008-01-31), Retrieved from the Internet: URL:http://www.youtube.com/watch?v=gIOd7Bp uw9U [retrieved on 2014-05-09]

## Description

### Domaine de l'invention

L'invention se rapporte à une pièce d'horlogerie dont les performances chronométriques sont améliorées et, plus précisément, dont le mouvement mécanique est capable de fonctionner à 72'000 alternances par heure, c'est-à-dire à une fréquence de 10 Hz.

### Arrière plan de l'invention

Il est connu de fabriquer des mouvements fonctionnant à 5 Hz afin d'améliorer la précision de pièces d'horlogerie. Cependant, il devient très délicat de développer un mécanisme capable d'osciller au-delà de cette fréquence en raison des vitesses de balancier engendrées et des modifications profondes à prévoir.

Le document EP 2 075 651 propose de réaliser un mouvement à plus de 5 Hz en respectant un rapport entre le nombre de dents de la roue d'échappement et la fréquence égale à 5. Le document divulgue ainsi la nécessité, pour un mouvement à 10 Hz, d'utiliser une roue d'échappement à cinquante dents tout en conservant le même diamètre. La fabrication de cinquante dents avec un même diamètre représente une grande contrainte qui rend difficile sa mise en oeuvre et sa mise au point avec des rouages classiques.

### Résumé de l'invention

Le but de la présente invention est de pallier tout ou partie les inconvénients cités précédemment en proposant une pièce d'horlogerie dont le système d'échappement autorise l'augmentation de fréquence d'oscillation du balancier et, ainsi, les performances chronométriques du mouvement.

A cet effet, l'invention se rapporte à une pièce d'horlogerie comportant un mouvement comprenant un résonateur du type balancier - spiral et un système d'échappement du type roue - ancre suisse, la roue du système d'échappement comportant vingt dents et le balancier étant agencé pour osciller à 72'000 alternances par heure. De plus, suivant deux modes de réalisation cumulables de l'invention, la roue du système d'échappement et/ou l'ancre du système d'échappement est au moins partiellement ajourée afin de diminuer son inertie.

Ainsi, en diminuant l'inertie du système d'échappement, il est possible de garder une architecture de mouvement « classique », c'est-à-dire, par exemple, une roue d'échappement à 20 dents et/ou un nombre de mobiles habituel même lorsque le balancier oscille à 72'000 alternances par heure.

Conformément à d'autres caractéristiques avantageuses de l'invention :
- le balancier oscille à 72'000 alternances par heure ;
- la roue est ajourée au niveau de sa denture ;
- la roue ajourée forme des cadres supportant chacun une dent et sensiblement en forme de triangle, la base étant formée par le diamètre intérieur de la serge et reliant, par deux côtés, la dent associée ;
- chaque cadre est imbriqué avec les deux autres cadres adjacents ;
- chaque cadre comporte un premier de ses deux côtés sécant avec le deuxième côté du cadre précédent et son deuxième côté sécant avec le premier côté du cadre suivant ;
- le deuxième côté du cadre précédent rejoint le premier côté du cadre suivant sensiblement au niveau du milieu de la base du cadre ;
- chaque cadre entoure un évidement sensiblement en forme de quadrilatère et deux ajourages sensiblement en forme de triangle ;
- la roue et/ou l'ancre est formée à partir de silicium monocristallin revêtu de dioxyde de silicium ;
- l'ancre est ajourée en formant une structure du type en nid-d'abeilles afin de conserver sa résistance mécanique ;
- les palettes de l'ancre sont formées en rubis ;
- au moins une partie du système d'échappement comporte un revêtement extérieur afin de modifier sa tribologie et/ou ses caractéristiques mécaniques comme en carbone cristallisé sous forme de diamant (DLC) ;
- le balancier comporte des masselottes déplaçables pour adapter son inertie ;
- la roue des secondes du mouvement est montée à rotation complète en 30 secondes afin de simplifier le rouage de finissage dudit mouvement.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue de face d'une pièce d'horlogerie selon l'invention ;
- la figure 2 est une vue en perspective d'un résonateur et d'un système d'échappement selon l'invention ;
- la figure 3 est une vue de dessus de la figure 2 ;
- la figure 4 est une vue en perspective d'un système d'échappement selon l'invention ;
- la figure 5 est une vue de dessus d'une roue d'échappement selon l'invention ;
- la figure 6 est une vue de dessus d'une ancre suisse selon l'invention ;

### Description détaillée des modes de réalisation préférés

Comme illustré à la figure 1, on peut voir une pièce d'horlogerie généralement annotée 1. Elle comporte un boîtier 3 comportant une carrure 2 fermée par un fond (non représenté) et une glace 4 et qui est destiné à recevoir un mouvement mécanique 5 entre ledit fond et le cadran 6 de la pièce d'horlogerie 1. Comme visible à la figure 1, la pièce d'horlogerie 1 comporte plusieurs complications.

Ainsi, le mouvement horloger 5 est capable d'afficher l'heure courante (heure, minute, petite seconde située à 9 heures réalisant un tour en 30 secondes et un témoin, indiquant si la petite seconde se trouve entre 0 et 30 secondes ou entre 30 et 60 secondes, situé à 12 heures) mais également un quantième (situé à 6 heures), un fuseau horaire (heure située à 6 heures), un affichage 24 heures de l'heure courante (situé à 3 heures) et un chronographe (seconde centrale réalisant le tour du cadran 6 en 30 secondes, minute centrale réalisant le tour du cadran 6 en 60 minutes).

De manière avantageuse, les secondes du chronographe et de l'heure courante sont affichées en réalisant un tour du cadran en 30 secondes afin d'offrir notamment une précision de mesure du chronographe d'un dixième de seconde. Cette précision est rendue possible grâce à la haute fréquence du mouvement horloger 5.

De plus, un tel affichage des secondes, c'est-à-dire une rotation complète de la roue des secondes du mouvement 5 réalisée en 30 secondes, permet également de simplifier le rouage de finissage. En effet, le rapport entre la roue des secondes et la roue d'échappement est ainsi divisée par deux ce qui évite l'ajout d'un mobile supplémentaire.

Avantageusement selon l'invention, le mouvement horloger 5 est capable de supporter une fréquence supérieure à 5 Hz et, notamment, une fréquence de 10 Hz. Pour parvenir à ce résultat, préférentiellement selon l'invention, le mouvement 5 comporte un système d'échappement 7 dont l'inertie est atténuée par diminution de sa masse.

Dans l'exemple illustré aux figures 2 et 3, on peut voir que le mouvement 5 comporte un résonateur 9 du type balancier 8 - spiral 10 et un système d'échappement 7 du type roue 11 - ancre suisse 13. A ces mêmes figures 2 et 3, on peut voir que le balancier 8 est du type à inertie variable, c'est-à-dire que les quatre masselottes 40 visibles à la périphérie de sa serge peuvent être individuellement déplacées pour adapter son inertie et, finalement, régler le mouvement 5. Le balancier 8 peut, à titre d'exemple, être réalisé en alliage Cuivre-Béryllium.

Le spiral 10 est, de manière préférée, monobloc avec sa virole 41 laquelle est ajustée sur l'axe de balancier 12. Dans l'exemple illustré aux figures 2 et 3, la spire externe 42 du spiral 10 est pitonnée sur une pièce fixe du mouvement 5 comme, par exemple, à un pont. Comme visible à la figure 3, la spire interne 43 du spiral 10 comporte une courbe du type Grossmann afin de compenser l'utilisation de la virole 41. Le spiral 10 peut, à titre d'exemple, être formé à partir de silicium monocristallin et revêtu de dioxyde de silicium.

De manière habituelle, le résonateur 9 coopère avec le système d'échappement 7 à l'aide d'un plateau monté sur l'axe de balancier 12. Le système d'échappement 7, mieux visible aux figures 4 à 6, comporte une ancre suisse 13 formée par une face principale (visible à la figure 6) en projection. L'ancre suisse 13 est principalement formée par une baguette 14 reliant la fourchette 15 et les bras 16, 17. La fourchette 15 comporte deux cornes 18, 19 en vis-à-vis sous lesquelles est monté un dard 20 afin de coopérer respectivement avec une goupille fixée sur ledit plateau de l'axe de balancier 12 et la partie basse dudit plateau.

La baguette 14 reçoit, entre les deux bras 16, 17, une tige 21 destinée à monter à rotation l'ancre 13 entre un pont et la platine du mouvement 5. Enfin, sur chaque bras 16, 17, est ajustée une palette 22, 23 destinée à entrer en contact avec la roue d'échappement 11. Les palettes 22, 23 peuvent, à titre d'exemple, être formées en rubis synthétique.

Préférentiellement selon l'invention, la baguette 14 et les bras 16, 17 sont ajourés afin de diminuer l'inertie du système d'échappement 7. De manière préférée, l'ajourage de ladite face principale en projection (visible à la figure 6) permet d'obtenir une masse surfacique inférieure à 1 mg.mm⁻² et, suivant le matériau utilisé, une masse surfacique diminuée jusqu'à 0,18 mg.mm⁻². Pour atteindre cette dernière valeur, l'ancre 13 peut, à titre d'exemple, être formée à partir de silicium monocristallin et revêtue de dioxyde de silicium.

Il peut également être envisagé un revêtement supplémentaire comme du carbone cristallisé sous forme diamant (DLC) au moins au niveau de la fourchette 15 afin de modifier sa tribologie et/ou ses caractéristiques mécaniques.

Enfin, dans l'exemple illustré aux figures 4 et 6, l'ajourage de la baguette 14 et des bras 16, 17 forme, de manière préférée, une structure du type en nid d'abeille afin de conserver la résistance mécanique de l'ancre 13 tout en diminuant très sensiblement sa masse.

Le système d'échappement 7 comporte, en outre, une roue d'échappement 11 également formée par une face principale (visible à la figure 5) en projection. La roue 11 est formée dans une planche 25 sur laquelle est rapportée un pignon 27 par l'intermédiaire d'un axe 24, l'axe 24 et le pignon 27 pouvant être venus de forme. Comme illustré aux figures 4 et 5, le pignon 27 comporte 8 ailes 44 symétriques qui s'évasent au fur et à mesure qu'elles se rapprochent de la planche 25 afin de faciliter le chassage du pignon 27 dans la roue 11. Le pignon 27 et l'axe 24 peuvent, à titre d'exemple, être formés par un métal ou un alliage métallique comme de l'acier.

La planche 25 comporte un moyeu 26 relié par cinq bras 28 à la serge 29 qui comprend vingt dents d'impulsion 30. Bien entendu, le nombre de bras 28 et/ou de dents 30 peut varier, cependant, avantageusement selon l'invention, le mouvement horloger 5 peut parfaitement fonctionner à haute fréquence, c'est-à-dire par exemple à 10 Hz, avec une roue d'échappement à vingt dents 30.

Selon l'invention, la serge 29 et/ou les dents 30 sont ajourées afin de diminuer l'inertie du système d'échappement 7. De manière préférée, l'ajourage de ladite face principale en projection (visible à la figure 5) permet d'obtenir une masse surfacique inférieure à 0,7 mg.mm⁻² et, suivant le matériau utilisé, une masse surfacique diminuée jusqu'à 0,16 mg.mm⁻². Pour atteindre cette dernière valeur, la planche 25 peut, à titre d'exemple, être formée à partir de silicium monocristallin et revêtu de dioxyde de silicium.

Il peut également être envisagé un revêtement supplémentaire comme du carbone cristallisé sous forme de diamant (DLC) au moins au niveau des dents 30 afin de modifier leur tribologie et/ou leurs caractéristiques mécaniques.

L'évidement 31 des dents 30 est sensiblement de forme triangulaire dans l'exemple illustré à la figure 5, toutefois une forme différente d'évidement est bien sûr possible.

La serge 29 est ajourée par des espaces 32 entre les dents 30 qui sont amplifiés afin de former un angle *α* aigu. De plus, la serge 29 comporte, à partir de chaque dent 30 vers le moyeu 26, des évidements 33 en forme de quadrilatère et, entre chaque évidements 33, des ajourages 34 sensiblement triangulaires.

Comme illustré à la figure 5 en traits courts interrompus, le cadre 35 supportant chaque dent 30 est ainsi en forme de triangle, la base 36 étant formée par le diamètre intérieur de la serge 29 et reliant par deux côtés 37, 38 sensiblement rectilignes sa dent 30 associée.

Dans l'exemple illustré à la figure 5, chaque cadre 35 comporte donc un évidement 33 et deux ajourages 34. De plus, chaque cadre 35 est imbriqué avec les deux autres cadres 35 adjacents. Ainsi, chaque cadre 35 comporte son côté 37 sécant avec le côté 38 du cadre précédent et son côté 38 sécant avec le côté 37 du cadre suivant. Enfin, le côté 38 du cadre précédent rejoint le côté 37 du cadre suivant sensiblement au niveau du milieu de la base 36 du cadre 35. Cette architecture de la planche 25 permet de diminuer notablement sa masse tout en gardant ses caractéristiques mécaniques.

Par conséquent, avantageusement selon l'invention, le mouvement horloger 5 grâce à l'adaptation décrite ci-dessus de son système d'échappement 7 est capable de supporter une fréquence supérieure à 5 Hz et, notamment, une fréquence de 10 Hz.

Bien entendu, la présente invention ne se limite pas à l'exemple illustré mais est susceptible de diverses variantes et modifications qui apparaîtront à l'homme de l'art. En particulier, chacun des jours 31, 32, 33, 34 réalisés dans la planche 25 ou sur l'ancre 13 peut être de forme différente et/ou distribué différemment et/ou non traversant et/ou non formé suivant les applications.

De plus, les matériaux cités à titre d'exemple pour chaque élément peuvent également être adaptés suivant les applications et/ou si des matériaux nouveaux ou non s'accordent particulièrement bien.

## Revendications

1. Pièce d'horlogerie (1) comportant un mouvement (5) comprenant un résonateur (9) du type balancier (8) - spiral (10) et un système d'échappement (7) du type roue (11) - ancre suisse (13), le balancier (8) étant agencé pour osciller à 72'000 alternances par heure, dans laquelle la roue (11) du système d'échappement (7) comporte vingt dents (30) et elle est au moins partiellement ajourée afin de diminuer l'inertie du système d'échappement (7).

2. Pièce d'horlogerie (1) selon la revendication précédente, **caractérisée en ce que** la roue ajourée (11) forme des cadres (35) supportant chacun une dent (30) et sensiblement en forme de triangle, la base (36) étant formée par le diamètre intérieur de la serge (29) et reliant, par deux côtés (37, 38), la dent (30) associée.

3. Pièce d'horlogerie (1) selon la revendication précédente, **caractérisée en ce que** chaque cadre (35) est imbriqué avec les deux autres cadres (35) adjacents.

4. Pièce d'horlogerie (1) selon la revendication précédente, **caractérisée en ce que** chaque cadre (35) comporte un premier de ses deux côtés (37) sécant avec le deuxième côté du cadre précédent et son deuxième côté (38) sécant avec le premier côté du cadre suivant.

5. Pièce d'horlogerie (1) selon la revendication précédente, **caractérisée en ce que** le deuxième côté du cadre précédent rejoint le premier côté du cadre suivant sensiblement au niveau du milieu de la base (36) du cadre (35).

6. Pièce d'horlogerie (1) selon l'une des revendications précédentes, **caractérisée en ce que** chaque cadre (35) entoure un évidement (33) sensiblement en forme de quadrilatère et deux ajourages (34) sensiblement en forme de triangle.

7. Pièce d'horlogerie (1) selon l'une des revendications précédentes, **caractérisée en ce que** la roue (11) est également ajourée (31) au niveau de ses dents (30).

8. Pièce d'horlogerie (1) comportant un mouvement (5) comprenant un résonateur (9) du type balancier (8) - spiral (10) et un système d'échappement (7) du type roue (11) - ancre suisse (13), le balancier (8) étant agencé pour osciller à 72'000 alternances par heure, dans laquelle la roue (11) du système d'échappement (7) comporte vingt dents et l'ancre (13) du système d'échappement (7) est au moins partiellement ajourée afin de diminuer l'inertie du système d'échappement (7).

9. Pièce d'horlogerie (1) selon la revendication précédente, **caractérisée en ce que** l'ancre (13) est ajourée en formant une structure du type en nid d'abeille afin de conserver sa résistance mécanique.

10. Pièce d'horlogerie (1) selon l'une des revendications précédentes, **caractérisée en ce que** les palettes (22, 23) de l'ancre (13) sont formées en rubis.

11. Pièce d'horlogerie (1) selon l'une des revendications précédentes, **caractérisée en ce que** l'ancre (13) et/ou la roue (11) est formée de silicium monocristallin revêtu de dioxyde de silicium.

12. Pièce d'horlogerie (1) selon l'une des revendications précédentes, **caractérisée en ce qu'**au moins une partie (15, 30) du système d'échappement (7) comporte un revêtement extérieur afin de modifier sa tribologie et/ou ses caractéristiques mécaniques.

13. Pièce d'horlogerie (1) selon la revendication précédente, **caractérisée en ce que** le revêtement extérieur est en carbone cristallisé sous forme de diamant (DLC).

14. Pièce d'horlogerie (1) selon l'une des revendications précédentes, **caractérisée en ce que** le balancier (8) comporte des masselottes (40) déplaçables pour adapter son inertie.

15. Pièce d'horlogerie (1) selon l'une des revendications précédentes, **caractérisée en ce que** la roue des secondes du mouvement (5) est montée à rotation complète en 30 secondes afin de simplifier le rouage de finissage dudit mouvement.

## Patentansprüche

1. Zeitmessgerät (1), umfassend ein Werk (5), das einen Resonator (9) vom Unruh (8)-Spiralfeder (10)-Typ sowie ein Hemmungssystem (7) vom Rad (11)-Schweizer Anker (13)-Typ umfasst, wobei die Unruh (8) dafür ausgelegt ist, mit 72000 Halbschwingungen pro Stunde zu oszillieren, wobei das Rad (11) des Hemmungssystems (7) zwanzig Zähne (30) aufweist und zumindest teilweise durchbrochen ist, um das Trägheitsmoment des Hemmungssystems (7) zu verringern.

2. Zeitmessgerät (1) nach dem vorhergehenden Anspruch, **dadurch gekennzeichnet, dass** das durchbrochene Rad (11) Rahmen (35) bildet, die jeweils einen Zahn (30) tragen und im Wesentlichen die Form eines Dreiecks besitzen, wobei die Basis (36) durch den Innendurchmesser des Fußkreises (29) gebildet ist und über zwei Seiten (37, 38) den zugeordneten Zahn (30) verbindet.

3. Zeitmessgerät (1) nach dem vorhergehenden Anspruch, **dadurch gekennzeichnet, dass** jeder Rahmen (35) mit den beiden anderen benachbarten Rahmen (35) verschachtelt ist.

4. Zeitmessgerät (1) nach dem vorhergehenden Anspruch, **dadurch gekennzeichnet, dass** jeder Rahmen (35) eine erste seiner zwei Seiten (37), die die zweite Seite des vorhergehenden Rahmens schneidet, und seine zweite Seite (38), die die erste Seite des folgenden Rahmens schneidet, umfasst.

5. Zeitmessgerät (1) nach dem vorhergehenden Anspruch, **dadurch gekennzeichnet, dass** die zweite Seite des vorhergehenden Rahmens mit der ersten Seite des folgenden Rahmens im Wesentlichen auf Höhe der Mitte der Basis (36) des Rahmens (35) verbunden ist.

6. Zeitmessgerät (1) nach einem der vorhergehenden Ansprüche, **dadurch gekennzeichnet, dass** jeder Rahmen (35) eine Aussparung (33) im Wesentlichen in Form eines Vierecks und zwei Durchbrechungen (34) im Wesentlichen in Form eines Dreiecks umgibt.

7. Zeitmessgerät (1) nach einem der vorhergehenden Ansprüche, **dadurch gekennzeichnet, dass** das Rad (11) auch auf Höhe seiner Zähne (30) durchbrochen (31) ist.

8. Zeitmessgerät (1), umfassend ein Werk (5), das einen Resonator (9) vom Unruh (8)-Spiralfeder (10)-Typ und ein Hemmungssystem (7) vom Rad (11)-Schweizer Anker (13)-Typ umfasst, wobei die Unruh (8) dafür ausgelegt ist, mit 72000 Halbschwingungen pro Stunde zu oszillieren, wobei das Rad (11) des Hemmungssystems (7) zwanzig Zähne aufweist und der Anker (13) des Hemmungssystems (7) zumindest teilweise durchbrochen ist, um das Trägheitsmoment des Hemmungssystems (7) zu verringern.

9. Zeitmessgerät (1) nach dem vorhergehenden Anspruch, **dadurch gekennzeichnet, dass** der Anker (13) durchbrochen ist, indem eine Struktur eines Wabentyps gebildet ist, um die mechanische Festigkeit beizubehalten.

10. Zeitmessgerät (1) nach einem der vorhergehenden Ansprüche, **dadurch gekennzeichnet, dass** die Paletten (22, 23) des Ankers (13) aus Rubin gebildet sind.

11. Zeitmessgerät (1) nach einem der vorhergehenden Ansprüche, **dadurch gekennzeichnet, dass** der Anker (13) und/oder das Rad (11) aus monokristallinem, mit Siliciumdioxid beschichtetem Silicium gebildet ist.

12. Zeitmessgerät (1) nach einem der vorhergehenden Ansprüche, **dadurch gekennzeichnet, dass** mindestens ein Teil (15, 30) des Hemmungssystems (7) eine äußere Beschichtung aufweist, um seine Tribologie und/oder seine mechanischen Eigenschaften zu verändern.

13. Zeitmessgerät (1) nach dem vorhergehenden Anspruch, **dadurch gekennzeichnet, dass** die äußere Beschichtung kristalliner Kohlenstoff in Diamantform (DLC) ist.

14. Zeitmessgerät (1) nach einem der vorhergehenden Ansprüche, **dadurch gekennzeichnet, dass** die Unruh (8) Ausgleichsgewichte (40) aufweist, die verlagerbar sind, um ihr Trägheitsmoment anzupassen.

15. Zeitmessgerät (1) nach einem der vorhergehenden Ansprüche, **dadurch gekennzeichnet, dass** das Sekundenrad des Werks (5) so montiert ist, dass es sich in 30 Sekunden vollständig dreht, um das Finissage-Räderwerk des Werks zu vereinfachen.

## Claims

1. Timepiece (1) comprising a movement (5) including a resonator (9) of the type with a balance (8)/balance spring (10) and an escapement system (7) of the type with a wheel (11)/Swiss lever (13), the balance (8) being arranged to oscillate at 72,000 vibrations per hour, wherein the wheel (11) of the escapement system (7) has twenty teeth (30) and is at least partially pierced in order to reduce the inertia of the escapement system (7).

2. Timepiece (1) according to the preceding claim, **characterized in that** the pierced wheel (11) forms frames (35) that each carry a tooth (30) and are substantially triangular, the base (36) being formed by the inner diameter of the felloe (29) and connecting, by two sides (37, 38), the associated tooth (30).

3. Timepiece (1) according to the preceding claim, **characterized in that** each frame (35) is imbricated with the other two adjacent frames (35).

4. Timepiece (1) according to the preceding claim, **characterized in that** the first (37) of the two sides of each frame (35) is secant with the second side of the preceding frame and the second side (38) thereof is secant with the first side of the following frame.

5. Timepiece (1) according to the preceding claim, **characterized in that** the second side of the preceding frame joins the first side of the following frame substantially in the middle of the base (36) of the frame (35).

6. Timepiece (1) according to any of the preceding claims, **characterized in that** each frame (35) surrounds a recess (33) substantially in the form of a quadrilateral and two piercings (34) substantially in the form of triangles.

7. Timepiece (1) according to any of the preceding claims, **characterized in that** the wheel (11) is also pierced (31) as regards its teeth (30).

8. Timepiece (1) including a movement (5) comprising a resonator (9) of the type with a balance (8)/balance spring (10) and an escapement system (7) of the type with a wheel (11)/Swiss lever (13), the balance (8) being arranged to oscillate at 72,000 vibrations per hour, wherein the wheel (11) of the escapement system (7) has twenty teeth and the pallet-lever (13) of the escapement system (7) is at least partially pierced in order to reduce the inertia of the escapement system (7).

9. Timepiece (1) according to the preceding claim, **characterized in that** the pallet- lever (13) is pierced to form a honeycomb type structure in order to preserve the mechanical resistance thereof.

10. Timepiece (1) according to any of the preceding claims, **characterized in that** the pallet-stones (22, 23) of the pallet-lever (13) are formed of ruby.

11. Timepiece (1) according to any of the preceding claims, **characterized in that** the pallet-lever (13) and/or the wheel (11) is formed of monocrystalline silicon coated with silicon dioxide.

12. Timepiece (1) according to any of the preceding claims, **characterized in that** at least one part (15, 30) of the escapement system (7) includes an outer coating to modify the tribology and/or mechanical features thereof.

13. Timepiece (1) according to the preceding claim, **characterized in that** the outer coating is made of diamond-like-carbon (DLC).

14. Timepiece (1) according to any of the preceding claims, **characterized in that** the balance (8) includes movable inertia-blocks for adapting the inertia of the balance.

15. Timepiece (1) according to any of the preceding claims, **characterized in that** the seconds wheel of the movement (5) is mounted to complete one rotation in 30 seconds to simplify the train of said movement.
